# FASCICULE DE BREVET EUROPEEN

(11) **EP 1 183 958 B1**
(45) Date de publication et mention de la délivrance du brevet: **05.04.2006**
(21) Numéro de dépôt: 00203025.2
(22) Date de dépôt: 31.08.2000
(51) Int. Cl.: A44C 5/20

(54) **Fermoir de bracelet de montre**
Uhrarmbandverschluss
Watchband fastener

(43) Date de publication de la demande: 06.03.2002
(73) Titulaire: The Swatch Group Management Services AG, 2501 Biel (CH)
(72) Inventeur: Meyrat, Clément, 2525 Le Landeron (CH); Ehrsam, Nicolas, 2553 Evilard (CH)
(74) Mandataire: Laurent, Jean

(56) Documents cités:
- EP-A- 0 197 331
- DE-A- 2 328 370
- DE-A- 2 539 277

## Description

La présente invention concerne un fermoir du type permettant de relier un premier et un second brins d'un bracelet d'une montre.

Les fermoirs de bracelet pour montres doivent répondre à un certain nombre de critères. Ils doivent en particulier être faciles à utiliser, offrir toute sécurité de fonctionnement, et être peu coûteux à fabriquer.

On connaît de nombreux fermoirs du genre en question, dont certains répondent bien aux conditions précitées, mais présentent cependant certains inconvénients. Les uns sont par exemple onéreux à fabriquer, tandis que d'autres, plus simples à réaliser, sont difficiles à manier. A cet égard, beaucoup de fermoirs connus sont d'un maniement particulièrement difficile du fait que, pour assembler ou séparer les deux parties du fermoir, on doit les faire pivoter l'une par rapport à l'autre.

D'autre part, un grand nombre de fermoirs connus présentent une forme qui impose des opérations spéciales pour la fabrication, notamment des passes multiples d'usinage, ou des moules de formage par injection onéreux en plusieurs parties qui grèvent les frais de fabrication.

Tel est le cas, notamment, des fermoirs du type à lames déployantes qui, dans leur forme de réalisation la plus simple, comportent une lame de base sur laquelle est susceptible de se rabattre une lame pivotante. Ces lames sont attachées ensemble par l'une de leurs extrémités au moyen d'une articulation, et comprennent habituellement un dispositif à cran leur permettant de s'accrocher l'une sur l'autre en position de fermeture. Ces fermoirs à lames déployantes, outre le fait qu'ils présentent des formes complexes qui les rendent difficiles et donc coûteux à fabriquer, sont également souvent d'une utilisation malcommode. De plus, ces systèmes présentent l'inconvénient de s'user rapidement et de ne plus assurer un bon crantage du fermoir après un nombre relativement faible de mouvements d'ouverture et de fermeture. Ceci est dû essentiellement à une force de crantage élevée et, partant, à une usure rapide du système. En outre, il arrive fréquemment que l'utilisateur accroche involontairement l'une des lames du fermoir et provoque son ouverture inopinée, au risque de perdre la montre.

On connaît également les fermoirs pour bracelets ouverts qui permettent de relier entre eux un premier et un second brins d'un bracelet. Ces fermoirs comprennent classiquement une boucle et un ardillon fixés à l'aide d'une tige à l'extrémité libre de l'un des brins. L'extrémité libre de l'autre brin est passée sous la boucle puis immobilisée par l'ardillon qui pénètre dans l'un des trous pratiqués dans ledit brin. Cette extrémité peut ensuite être glissée sous un passant qui la maintient.

Les fermoirs à boucle ont pour principal avantage d'être simples et donc peu coûteux à fabriquer. Par contre, il arrive fréquemment que le porteur de la montre laisse échapper celle-ci au moment où il veut la fixer à son poignet, de sorte qu'en tombant la montre peut s'abîmer. Ces fermoirs sont également peu esthétiques et répondent par conséquent de moins en moins à l'attente de la clientèle qui recherche des montres au fonctionnement et aux formes plus sophistiquées, sans pour autant être prête à sacrifier la simplicité d'utilisation.

Enfin, les bracelets qui se ferment au moyen d'un fermoir à boucle ont tendance à s'user rapidement. Ceci est particulièrement vrai pour le brin dans lequel sont pratiqués les trous destinés à recevoir l'ardillon. En effet, comme un utilisateur donné insère toujours l'ardillon dans le même trou de son bracelet, ce trou a tendance à s'élargir et à se déchirer. De même, à l'endroit où le brin est passé sous la boucle se forme un pli qui, lui aussi, rend le bracelet fragile et susceptible de se déchirer.

On connaît par les documents DE-A-2539277 et EP-A-0197331 des fermoirs selon le préambule de la revendication 1 annexée.

La présente invention a donc pour but de réaliser un fermoir de bracelet pour montre évitant les inconvénients précités, d'une fabrication très simple et d'une grande facilité et sûreté d'emploi.

A cet effet, la présente invention concerne un fermoir de bracelet de montre selon la revendication 1 annexée.

Grâce à ces caractéristiques, la présente invention procure un fermoir facile à utiliser. Il suffit, en effet, pour fermer le fermoir, d'introduire la pièce de jonction mâle dans la pièce de jonction femelle jusqu'à la position d'engagement dans laquelle les moyens de verrouillage prévus sur la pièce mâle s'enclenchent avec les moyens d'accrochage prévus sur la pièce femelle. Pour ouvrir le fermoir, on poursuit le mouvement d'insertion de la pièce mâle dans la pièce femelle. Les moyens de verrouillage se dégagent alors des moyens d'accrochage, et la pièce de jonction mâle n'a plus qu'à être retirée de la pièce de jonction femelle.

Le fermoir selon l'invention offre également une grande sécurité de fonctionnement. Effectivement, lorsque la pièce mâle est poussée dans la pièce femelle jusqu'à la position d'engagement, il est impossible de tirer ladite pièce mâle vers l'extérieur de ladite pièce femelle. Par conséquent, même si l'utilisateur accroche involontairement l'une des parties du fermoir, celui-ci ne s'ouvrira pas. Le fermoir ne s'ouvrira que si l'utilisateur agit volontairement sur ledit fermoir en poussant davantage la pièce mâle dans la pièce femelle.

Selon une caractéristique complémentaire de l'invention, les moyens de verrouillage ont une élasticité transversalement à la direction d'engagement de la pièce de jonction mâle dans la pièce de jonction femelle, et une élasticité dans un plan perpendiculaire au plan du fermoir.

Lorsque la pièce de jonction mâle est insérée dans la pièce de jonction femelle, les moyens d'accrochage prévus sur la pièce femelle repoussent les moyens de verrouillage de la pièce mâle transversalement à la direction d'engagement de la pièce mâle dans la pièce femelle afin de déformer élastiquement ces moyens de verrouillage et de les mettre sous tension. Les moyens de verrouillage élastiques s'enclenchent ensuite brusquement avec les moyens d'accrochage, assurant un accouplement solidement réalisé qui empêche toute séparation accidentelle. Par la suite, lorsqu'on veut ouvrir le fermoir et que l'on pousse davantage la pièce mâle dans la pièce femelle, les moyens de verrouillage sont déformés élastiquement vers le bas selon une direction perpendiculaire au plan du fermoir, puis sont ramenés dans leur forme initiale par les forces d'élasticité transversale pour échapper aux moyens d'accrochage. On peut alors aisément retirer la pièce de jonction mâle de la pièce de jonction femelle.

Le fermoir selon l'invention ne nécessite aucun réglage ou ajustement. Il ne comporte en outre aucune pièce mobile pour libérer les deux pièces de jonction accouplées, ce qui permet de limiter sensiblement les coûts de fabrication. Enfin, les pièces de jonction mâle et femelle peuvent être emboîtées rapidement et avec la plus grande facilité, et peuvent être maintenues solidement assemblées de manière à empêcher toute séparation accidentelle.

D'autres caractéristiques et avantages de la présente invention apparaîtront plus clairement à la lecture de la description détaillée qui suit d'un exemple de réalisation du fermoir selon l'invention, cet exemple étant donné à titre purement illustratif et non limitatif, en liaison avec les dessins annexés dans lesquels :
- la figure 1 est une vue en perspective et à l'état dissocié des pièces de jonction mâle et femelle qui composent le fermoir selon l'invention;
- la figure 2 est une vue en plan et à l'état dissocié des pièces de jonction mâle et femelle de la figure 1;
- la figure 3 est une vue en coupe selon la ligne III-III de la figure 2 dans les pièces de jonction mâle et femelle;
- les figures 4 à 7 sont des vues en perspective montrant les opérations d'accouplement des pièces de jonction mâle et femelle, et
- les figures 8 à 10 sont des vues en perspective montrant les opérations de désaccouplement des pièces de jonction mâle et femelle.

Comme représenté sur les figures 1 à 3, un fermoir conforme à la présente invention, désigné dans son ensemble par la référence numérique générale 1, se compose essentiellement d'une pièce de jonction mâle 2 destinée à être insérée dans une pièce de jonction femelle 4. La pièce mâle 2 et la pièce femelle 4 sont réalisées toutes deux en tout type de matériau plastique, métallique, céramique ou autre apte à être déformé élastiquement.

La pièce de jonction mâle 2 a dans l'ensemble une forme rectangulaire et comprend une barre transversale de liaison 6 du côté d'un des brins 8 d'un bracelet d'une montre (non représentée). Des moyens de verrouillage sont prévus sur la pièce mâle 2. Dans l'exemple représenté aux figures 1 à 3, ces moyens de verrouillage comprennent deux languettes 10 qui partent perpendiculairement des extrémités opposées de la barre de liaison 6 dans une direction commune, parallèlement à la direction d'engagement de la pièce de jonction mâle 2 dans la pièce de jonction femelle 4. Comme il sera décrit plus en détail ultérieurement, ces moyens de verrouillage, disposés de manière symétrique de part et d'autre de l'axe d'introduction de la pièce de jonction mâle 2 dans la pièce de jonction femelle 4, sont destinés à s'enclencher avec des moyens d'accrochage prévus sur la pièce femelle 4 lorsque la pièce mâle 2 est poussée en position d'engagement dans ladite pièce femelle 4.

Il va de soi que, selon une variante d'exécution simplifiée du fermoir 1 conforme à la présente invention, les moyens de verrouillage pourraient ne comprendre qu'une seule languette 10. Toutefois, pour des raisons de symétrie de la pièce de jonction mâle 2, on préfère prévoir deux languettes de verrouillage 10 au lieu d'une seule. Ceci permet, en effet, un emboîtage plus rapide et plus facile des deux pièces mâle 2 et femelle 4 et garantit que lesdites pièces mâle 2 et femelle 4 seront solidement assemblées de manière à empêcher toute séparation accidentelle.

La pièce de jonction mâle 2 comprend en outre des moyens de guidage de ladite pièce de jonction mâle 2 dans la pièce de jonction femelle 4. Ces moyens de guidage se présentent sous la forme d'une languette supplémentaire 12 prévue entre les deux languettes de verrouillage 10, à égale distance de celles-ci, et qui s'étend parallèlement à ces dernières, c'est-à-dire dans la direction d'insertion de la pièce de jonction mâle 2 dans la pièce de jonction femelle 4. Comme on le comprendra à la lecture de ce qui va suivre, les moyens de guidage ne sont pas indispensables au bon fonctionnement du fermoir 1 selon l'invention, mais facilitent l'introduction de la pièce mâle 2 dans la pièce femelle 4.

Enfin, la pièce de jonction mâle 2 comprend à son extrémité libre des moyens d'attache de l'un des brins 8 du bracelet de la montre. Ces moyens d'attache comportent une barrette 14 traversant des trous 16 prévus aux deux extrémités de la barre de liaison 6. Le brin 8 du bracelet est adapté sur la barrette 14 puis celle-ci est insérée dans les trous 16. La barrette 14 peut comporter, par exemple, deux pivots 18 et 20 dont l'un 18 est fixe, tandis que l'autre 20 est mobile, soumis à l'action d'un ressort logé à l'intérieur de ladite barrette 14 et qui le pousse vers l'extérieur.

La pièce de jonction femelle 4 a également, dans son ensemble, une forme générale sensiblement rectangulaire. Comme la pièce de jonction mâle 2, elle comprend une barre transversale de liaison 22. Des bras extérieurs 24 et intérieurs 26 s'étendent perpendiculairement à la barre de liaison 22 dans une direction commune, parallèlement à la direction d'engagement de la pièce de jonction mâle 2 dans la pièce de jonction femelle 4.

Les faces en regard des bras 24 et 26 définissent deux passages 28 et 30 dans lesquels les languettes de verrouillage 10 vont venir glisser lors de l'introduction de la pièce mâle 2 dans la pièce femelle 4. De manière facultative, les faces en regard des deux bras intérieurs 26 définissent également un passage central 32 dans lequel va pénétrer la languette de guidage 12.

Comme cela a déjà été mentionné ci-dessus, la pièce de jonction femelle 4 comprend des moyens d'accrochage dans lesquels les moyens de verrouillage prévus sur la pièce mâle 2 vont venir s'enclencher.

Plus précisément, et comme il ressort en particulier de la figure 2, ces moyens d'accrochage se composent de deux encoches 34 pratiquées dans les bras extérieurs 24 et dans lesquelles les extrémités libres des languettes de verrouillage 10 se logent.

A cet effet, chacune des languettes de verrouillage 10 comporte à son extrémité libre un bloc 36 qui fait saillie au-dessus de sa surface 38 et qui se trouve dans le plan de l'encoche 34. Lors de l'introduction de la pièce de jonction mâle 2 dans la pièce de jonction femelle 4, ces blocs 36 vont ainsi venir s'insérer dans les encoches 34 pour permettre le verrouillage des deux pièces mâle 2 et femelle 4 entre elles. Les blocs 36 présentent chacun une face extérieure plane 40 qui est en regard de l'encoche 34 correspondante et qui vient appuyer contre le fond 42 de ladite encoche 34 en position d'engagement de la pièce de jonction mâle 2 dans la pièce de jonction femelle 4. Enfin, les blocs 36 présentent également chacun une face 44 inclinée vers le bas aboutissant à l'extrémité libre des languettes de verrouillage 10 et qui va venir prendre appui sur la surface interne 46 en regard de l'encoche 34 lorsque la pièce de jonction mâle 2 sera poussée davantage dans la pièce de jonction femelle 4 pour ouvrir le fermoir 1.

On notera que, de même que la pièce de jonction mâle 2, la pièce de jonction femelle 4 comprend des moyens d'attache du second brin du bracelet. Ces moyens d'attache se composent d'un ou de plusieurs trous de passage cylindriques 48 prévus du côté libre de la pièce de jonction femelle 4 et destinés à recevoir une barrette (non représentée) pour la fixation du brin du bracelet.

On va maintenant décrire en référence aux figures 4 à 7 d'une part, et 8 à 10 d'autre part respectivement les opérations d'accouplement et de désaccouplement des pièces de jonction mâle 2 et femelle 4 qui composent le fermoir 1 selon l'invention.

A la figure 4, les pièces de jonction mâle 2 et femelle 4 sont à l'état dissocié. La flèche représentée sur cette figure 4 montre la direction d'engagement de la pièce mâle 2 dans la pièce femelle 4.

A la figure 5, la pièce de jonction mâle 2 entre en contact avec la pièce de jonction femelle 4. On voit que la languette de guidage 12 portée par la pièce mâle 2 commence à pénétrer dans le passage central 32 prévu sur la pièce femelle 4. On rappellera encore une fois que la languette de guidage 12 n'est pas indispensable au bon fonctionnement du fermoir 1 selon l'invention, mais facilite l'introduction de la pièce mâle 2 dans la pièce femelle 4 en permettant un bon positionnement axial de ces deux pièces 2 et 4 l'une par rapport à l'autre.

A la figure 6, les languettes de verrouillage 10 commencent à glisser dans les passages 28 et 30 de la pièce femelle 4 et sont repoussées vers l'intérieur par deux ergots 50 que présentent les moyens d'accrochage prévus sur ladite pièce femelle 4. Ceci est rendu possible grâce au fait que, selon une caractéristique importante de l'invention, les languettes de verrouillage 10 présentent une élasticité transversalement à la direction d'introduction de la pièce mâle 2 dans la pièce femelle 4.

A la figure 7, on arrête le mouvement d'introduction de la pièce mâle en direction de la pièce femelle 4. Comme les passages 28 et 30 débouchent dans les encoches 34 des moyens d'accrochage prévus sur la pièce femelle 4, les blocs 36 qui font saillie au-dessus de la surface 38 des languettes de verrouillage 10 viennent se loger brusquement dans lesdites encoches 34. A ce stade des opérations, il n'est plus possible de séparer la pièce mâle 2 de la pièce femelle 4 en tirant sur ladite pièce mâle 2 car les ergots 50 précités s'opposent au retrait des blocs 36. On notera d'autre part que, comme cela est visible sur la figure 2, l'écartement D1 entre les deux languettes de verrouillage 10 est supérieur à la distance D2 qui sépare les fonds 42 des encoches 34. Par conséquent, les languettes de verrouillage 10 sont à ce moment là sous tension élastique et les blocs 36 que portent ces languettes 10 viennent s'appuyer fermement par leurs faces extérieures planes 40 contre les fonds 42 des encoches 34.

On s'intéresse maintenant aux opérations de désaccouplement des pièces de jonction mâle 2 et femelle 4.

La figure 8 est une vue analogue à celle de la figure 7, sauf que l'on pousse davantage la pièce de jonction mâle 2 dans la pièce de jonction femelle 4, ce qui est matérialisé par une flèche sur la figure. Selon une autre caractéristique importante de l'invention, les languettes de verrouillage 10 présentent aussi une élasticité perpendiculairement au plan du fermoir 1 selon l'invention. Ainsi, lorsque la pièce mâle 2 est poussée dans la pièce femelle 4, les surfaces 44 inclinées vers le bas des blocs 36 viennent prendre appui et glissent progressivement sur les surfaces internes 46 en regard des encoches 34. Les languettes de verrouillage 10 se dégagent alors des encoches 34 en s'inclinant vers le bas, puis sont ramenées dans leur forme initiale par les forces d'élasticité transversale. Il suffit alors d'exercer un mouvement de traction selon la flèche représentée sur la figure sur la pièce mâle 2 pour l'extraire de la pièce femelle 4. Comme l'écartement D1 entre les languettes de verrouillage 10 est supérieur à la distance qui sépare les fonds 42 des encoches 34, les blocs 36 que portent lesdites languettes de verrouillage 10 glissent le long de la surface inférieure externe des bras 24 et ne risquent donc pas de venir à nouveau se loger dans les encoches 34.

A la figure 10, les pièces de jonction mâle 2 et femelle 4 sont à nouveau à l'état dissocié.

On notera que les pièces de jonction mâle 2 et femelle 4 peuvent être chacune insérée dans un boîtier 52 (voir figures 2 et 3).

Il va de soi que l'invention n'est pas limitée au mode de réalisation qui vient d'être décrit, et que des modifications et variantes peuvent être envisagées par l'homme du métier sans sortir du cadre de la présente invention.

## Revendications

1. Fermoir de bracelet de montre comprenant deux pièces de jonction mâle (2) et femelle (4) s'étendant dans un même plan de fermoir et pouvant être accouplées par insertion de la pièce mâle (2) dans la pièce femelle (4), des moyens de verrouillage élastiques, prévus sur la pièce mâle (2), s'enclenchant avec des moyens d'accrochage prévus sur la pièce femelle (4) lorsque la pièce mâle (2) est poussée en position d'engagement dans la pièce femelle (4), de sorte qu'il est alors impossible de tirer la pièce de jonction mâle (2) vers l'extérieur, les pièces de jonction mâle (2) et femelle (4) pouvant être désaccouplées l'une de l'autre en poussant davantage la pièce mâle (2) dans la pièce femelle (4), de sorte que les moyens de verrouillage sont dégagés des moyens d'accrochage et que la pièce de jonction mâle (2) puisse être tirée vers l'extérieur de la pièce de jonction femelle (4), les moyens de verrouillage ayant une élasticité transversalement à la direction d'engagement de la pièce de jonction mâle (2) dans la pièce de jonction femelle (4) et ayant en outre une élasticité dans un plan perpendiculaire au plan du fermoir (1), **caractérisé en ce que** les moyens d'accrochage repoussent les moyens de verrouillage afin de provoquer une déformation élastique desdits moyens de verrouillage transversalement à la direction d'engagement de la pièce de jonction mâle (2) dans la pièce de jonction femelle (4) lorsque ladite pièce de jonction mâle (2) est emboitée dans ladite pièce de jonction femelle (4), et **en ce que** les moyens de verrouillage sont déformés élastiquement vers le bas selon une direction perpendiculaire au plan du fermoir (1), puis ramenés dans leur forme initiale par les forces d'élasticité lorsque la pièce mâle (2) est poussée davantage dans la pièce femelle (4).

2. Fermoir selon la revendication 1, **caractérisé en ce que** les moyens de verrouillage comprennent au moins une languette (10) s'étendant parallèlement à la direction d'engagement de la pièce de jonction mâle (2) dans la pièce de jonction femelle (4), et **en ce que** les moyens d'accrochage comprennent une encoche (34) dans laquelle l'extrémité libre de la languette (10) vient se loger.

3. Fermoir selon la revendication 2, **caractérisé en ce que** l'écartement (D1) entre les deux languettes de verrouillage (10) est supérieur à la distance (D2) qui sépare le fond (42) des encoches (34).

4. Fermoir selon l'une quelconque des revendications 2 ou 3, **caractérisé en ce que** la pièce de jonction femelle (4) comporte un passage (28, 30) qui débouche dans l'encoche (34) et dans lequel glisse la languette de verrouillage (10) lors de l'introduction de la pièce mâle (2) dans la pièce femelle (4).

5. Fermoir selon l'une quelconque des revendications 2 à 4, **caractérisé en ce que** la languette de verrouillage (10) comprend, à son extrémité libre, un bloc (36) qui fait saillie au-dessus de sa surface et qui se trouve dans le plan de l'encoche (34) dans laquelle le bloc (36) vient se loger.

6. Fermoir selon la revendication 5. **caractérisé en ce que** le bloc (36) présente une face extérieure plane (40) qui est en regard de l'encoche (34) et qui vient appuyer contre le fond (42) de ladite encoche (34) en position d'engagement de la pièce de jonction mâle (2) dans la pièce de jonction femelle (4).

7. Fermoir selon l'une quelconque des revendications 5 ou 6, **caractérisé en ce que** le bloc (36) présente en outre une face (44) Inclinée vers le bas aboutissant à l'extrémité libre de la languette de verrouillage (10) et qui prend appui sur la surface interne (46) de l'encoche (34) lorsque la pièce mâle (2) est poussée davantage dans la pièce femelle (4) pour ouvrir le fermoir (1), de sorte que l'extrémité libre de la languette de verrouillage (10) se dégage de l'encoche (34) en s'inclinant vers le bas et vers l'extérieur grâce à son élasticité transversale.

8. Fermoir selon l'une quelconque des revendications 1 à 7, **caractérisé en ce que** la pièce de jonction mâle (2) comprend en outre des moyens de guidage de ladite pièce de jonction mâle (2) dans la pièce de jonction femelle (4).

9. Fermoir selon la revendication 8, **caractérisé en ce que** les moyens de guidage comprennent une languette (12) s'étendant parallèlement à la direction d'insertion de la pièce de jonction mâle (2) dans la pièce de jonction femelle (4), et **en ce que** la pièce de jonction femelle (4) comporte un passage (32) dans lequel la languette de guidage (12) glisse lors de l'introduction de la pièce mâle (2) dans la pièce femelle (4).

10. Fermoir selon la revendication 9. **caractérisé en ce que** les languettes de verrouillage (10) sont au nombre de deux, disposées de manière symétrique de par et d'autre de la direction d'engagement de la pièce de jonction mâle (2) dans la pièce de jonction femelle (4), et **en ce que** la languette de guidage (12) est prévue entre les deux languettes de verrouillage (10).

11. Fermoir selon l'une quelconque des revendications 1 à 10, **caractérisé en ce que** les deux pièces de jonction mâle (2) et femelle (4) comprennent chacune des moyens d'attache d'un premier et d'un second brins (8) du bracelet.

12. Fermoir selon la revendication 11, **caractérisé en ce que** les moyens d'attache sont réalisés par une barrette (14) traversant des trous (16, 48) prévus dans l'extrémité libre des pièces de jonction mâle (2) et femelle (4).

13. Fermoir selon l'une quelconque des revendications 1 à 12, **caractérisé en ce que** les deux pièces de jonction mâle (2) et femelle (4) sont chacune insérées dans un boîtier (52).

14. Fermoir selon l'une quelconque des revendications 1 à 13. **caractérisé en ce que** les pièces de jonction mâle (2) et femelle (4) sont réalisées en une matière plastique, métallique ou céramique apte à être déformée élastiquement.

## Claims

1. Clasp for a watch wristband including two male (2) and female (4) joining parts extending in a same clasp plane and being able to be coupled by inserting the male part (2) into the female part (4), resilient locking means, provided on the male part (2), locking with catching means provided on the female part (4), when the male part (2) is pushed into an the engagement position in the female part (4), so that it is then impossible to pull the male joining part (2) outwards, the male (2) and female (4) joining parts being able to be uncoupled from each other by pushing the male part (2) further into the female part (4), so that the locking means are released from the catching means and that the male joining part (2) can be pulled out of the female joining part (4), the locking means being resilient transversely to the direction of engagement of the male joining part (2) in the female joining part (4), and further being resilient in a plane perpendicular to the plane of the clasp (1), **characterised in that** the catching means force back the locking means in order to cause resilient deformation of said locking means transversely to the direction of engagement of the male joining part (2) in the female joining part (4) when said male joining part (2) is fitted into said female joining part (4), and **in that** the locking means are deformed resiliently downwards along a direction perpendicular to the plane of the clasp (1), then returned to their initial shape by the forces of resilience when the male part (2) is pushed further into the female part (4).

2. Clasp according to claim 1, **characterised in that** the locking means include at least one tongue (10) extending parallel to the direction of engagement of the male joining part (2) in the female joining part (4), and **in that** the catching means include a notch (34) in which the free end of the tongue (10) will be housed.

3. Clasp according to claim 2, **characterised in that** the gap (D1) between the two locking tongues (10) is greater than the distance (D2) which separates the bottom (42) of the notches (34).

4. Clasp according to any one of claims 2 or 3, **characterised in that** the female joining part (4) includes a passage (28, 30) which opens out into the notch (34) and into which the locking tongue (10) slides when the male part (2) is introduced into the female part (4).

5. Clasp according to any one of claims 2 to 4, **characterised in that** the locking tongue (10) includes, at its free end, a block (36) which projects above its surface and which is located in the plane of the notch (34) in which the block (36) is housed.

6. Clasp according to claim 5, **characterised in that** the block (36) has a plane outer face (40) which is opposite to the notch (34) and which abuts against the bottom (42) of said notch (34) in the engagement position of the male joining part (2) in the female joining part (4).

7. Clasp according to any one of claims 5 or 6, **characterised in that** the block (36) also has a downward inclined face (44) which ends at the free end of the locking tongue (10) and which finds support on the inner surface (46) of the notch (34) when the male part (2) is pushed further into the female part (4) to open the clasp (1), so that the free end of the locking tongue (10) is released from the notch (34) by inclining downwards and outwards as a result of its transverse resilience.

8. Clasp according to any one of claims 1 to 7, **characterised in that that** the male joining part (2) further includes means for guiding said male part (2) in the female joining part (4).

9. Clasp according to claim 8, **characterised in that** the guide means include a tongue (12) extending parallel to the direction of insertion of the male joining part (2) into the female joining part (4), and **in that** the female joining part (4) includes a passage (32) into which the guide tongue (12) slides when the male part (2) is introduced into the female part (4).

10. Clasp according to claim 9, **characterised in that** the locking tongues (10) are two in number, disposed symmetrically on either side of the direction of engagement of the male joining part (2) in the female joining part (4), and **in that** the guide tongue (12) is provided between the two locking tongues (10).

11. Clasp according to any one of claims 1 to 10, **characterised in that** the two male (2) and female (4) joining parts each include means for attaching a first and a second wristband strand (8).

12. Clasp according to claim 11, **characterised in that** the attaching means are formed by a bar (14) passing through holes (16, 48) provided in the free end of the male (2) and female (4) joining parts.

13. Clasp according to any one of claims 1 to 12, **characterised in that** the two male (2) and female (4) joining parts are each inserted into a case (52).

14. Clasp according to any one of claims 1 to 13, **characterised in that** the male (2) and female (4) joining parts are made of a plastic, metallic, ceramic or other material able to be resiliently deformed.

## Patentansprüche

1. Uhrenarmbandschließe, die ein Steckverbindungsteil (2) und ein Buchsenverbindungsteil (4) umfasst, die sich in derselben Ebene der Schließe erstrecken und durch Einstecken des Steckerteils (2) in das Buchsenteil (4) miteinander gekoppelt werden können, wobei elastische Verriegelungsmittel, die am Steckerteil (2) vorgesehen sind, mit Einhakmitteln, die am Buchsenteil (4) vorgesehen sind, einrasten, wenn das Steckerteil (2) in eine Eingriffposition im Buchsenteil (4) geschoben ist, derart, dass es dann unmöglich ist, das Steckverbindungsteil (2) nach außen zu ziehen, wobei das Steckverbindungsteil (2) und das Buchsenverbindungsteil (4) **dadurch** voneinander entkoppelt werden können, dass das Steckerteil (2) noch weiter in das Buchsenteil (4) geschoben wird, derart, dass die Verriegelungsmittel außer Eingriff mit den Einhakmitteln gelangen und dass das Steckverbindungsteil (2) aus dem Buchsenverbindungsteil (4) herausgezogen werden kann, wobei die Verriegelungsmittel eine zur Richtung des Eingriffs des Steckverbindungsteils (2) im Buchsenverbindungsteil (4) transversale Elastizität aufweisen und außerdem in einer Ebene senkrecht zur Ebene der Schließe (1) eine Elastizität aufweisen, **dadurch gekennzeichnet, dass** die Einhakmittel die Verriegelungsmittel zurückschieben, um eine elastische Verformung der Verriegelungsmittel transversal zur Richtung des Eingriffs des Steckverbindungsteils (2) im Buchsenverbindungsteil (4) hervorzurufen, wenn das Steckverbindungsteil (2) in das Buchsenverbindungsteil (4) eingesteckt ist, und dass die Verriegelungsmittel elastisch nach unten in einer Richtung senkrecht zur Ebene der Schließe (1) verformt werden und dann durch die elastische Kraft in ihre Ausgangsform zurückgeführt werden, wenn das Steckerteil (2) weiter in das Buchsenteil (4) geschoben wird.

2. Schließe nach Anspruch 1, **dadurch gekennzeichnet, dass** die Verriegelungsmittel wenigstens eine Zunge (10) umfassen, die sich parallel zur Eingriffrichtung des Steckverbindungsteils (2) in dem Buchsenverbindungsteil (4) erstreckt, und dass die Einhakmittel eine Nut (34) umfassen, in der das freie Ende der Zunge (10) aufgenommen werden kann.

3. Schließe nach Anspruch 2, **dadurch gekennzeichnet, dass** der Abstand (D1) zwischen den zwei Verriegelungszungen (10) größer ist als der Abstand (D2), der den Boden (42) der Nuten (34) trennt.

4. Schließe nach einem der Ansprüche 2 oder 3, **dadurch gekennzeichnet, dass** das Buchsenverbindungsteil (4) einen Durchlass (28, 30) aufweist, der in die Nut (34) mündet und in dem die Verriegelungszunge (10) gleitet, wenn das Steckerteil (2) in das Buchsenteil (4) eingeführt wird.

5. Schließe nach einem der Ansprüche 2 bis 4, **dadurch gekennzeichnet, dass** die Verriegelungszunge (10) an ihrem freien Ende einen Block (36) umfasst, der über ihre Oberfläche vorsteht und der sich in der Ebene der Nut (34) befindet, in der der Block (36) aufgenommen werden kann.

6. Schließe nach Anspruch 5, **dadurch gekennzeichnet, dass** der Block (36) eine ebene äußere Fläche (40) umfasst, die sich gegenüber der Nut (34) befindet und sich gegen den Boden (42) der Nut (34) abstützt, wenn das Steckverbindungsteil (2) in dem Buchsenverbindungsteil (4) in der Eingriffposition ist.

7. Schließe nach einem der Ansprüche 5 oder 6, **dadurch gekennzeichnet, dass** der Block (36) außerdem eine nach unten geneigte Fläche (44) umfasst, die am freien Ende der Verriegelungszunge (10) anstößt und sich an der inneren Oberfläche (46) der Nut (34) abstützt, wenn das Steckerteil (2) weiter in das Buchsenteil (4) geschoben wird, um die Schließe (1) zu öffnen, derart, dass das freie Ende der Verriegelungszunge (10) seinen Eingriff in der Nut (34) löst, indem es sich kraft seiner transversalen Elastizität nach unten und nach außen neigt.

8. Schließe nach einem der Ansprüche 1 bis 7, **dadurch gekennzeichnet, dass** das Steckverbindungsteil (2) außerdem Mittel zum Führen des Steckverbindungsteils (2) in dem Buchsenverbindungsteil (4) umfasst.

9. Schließe nach Anspruch 8, **dadurch gekennzeichnet, dass** die Führungsmittel eine Zunge (12) umfassen, die sich parallel zur Einschubrichtung des Steckverbindungsteils (2) in das Buchsenverbindungsteil (4) erstreckt, und dass das Buchsenverbindungsteil (4) einen Durchlass (32) umfasst, in dem die Führungszunge (12) gleitet, wenn das Steckerteil (2) in das Buchsenteil (4) eingeführt wird.

10. Schließe nach Anspruch 9, **dadurch gekennzeichnet, dass** die Verriegelungszungen (10) in der Anzahl zwei vorhanden sind und symmetrisch beiderseits der Eingriffrichtung des Steckverbindungsteits (2) im Buchsenverbindungsteil (4) angeordnet sind und dass die Führungszunge (12) zwischen den zwei Verriegelungszungen (10) vorgesehen ist.

11. Schließe nach einem der Ansprüche 1 bis 10, **dadurch gekennzeichnet, dass** das Steckverbindungsteil (2) und das Buchsenverbindungsteil (4) jeweils Mittel zum Befestigen eines ersten Abschnitts und eines zweiten Abschnitts (8) des Armbandes umfassen.

12. Schließe nach Anspruch 11, **dadurch gekennzeichnet, dass** die Befestigungsmittel durch einen Stab (14) verwirklicht sind, der durch Löcher (16, 48) verläuft, die im freien Ende des Steckverbindungsteils (2) bzw. des Buchsenverbindungsteils (4) vorgesehen sind.

13. Schließe nach einem der Ansprüche 1 bis 12, **dadurch gekennzeichnet, dass** das Steckverbindungsteil (2) und das Buchsenverbindungsteil (4) jeweils in ein Gehäuse (52) eingeschoben sind.

14. Schließe nach einem der Ansprüche 1 bis 13, **dadurch gekennzeichnet, dass** das Steckverbindungsteil (2) und das Buchsenverbindungsteil (4) aus einem Kunststoff, einem metallischen Material oder einem keramischen Material, das elastisch verformt werden kann, verwirklicht sind.
